# EUROPÄISCHE PATENTSCHRIFT

(11) **EP 0 525 607 B1**
(45) Veröffentlichungstag und Bekanntmachung des Hinweises auf die Patenterteilung: **10.05.1995**
(21) Anmeldenummer: 92112500.1
(22) Anmeldetag: 22.07.1992
(51) Int. Cl.: D06H 7/08

(54) **Schneidgerät**
Cutting apparatus
Dispositif de coupe

(30) Priorität: 31.07.1991 DE 4125277
(43) Veröffentlichungstag der Anmeldung: 03.02.1993
(73) Patentinhaber: Erhardt & Leimer GmbH, D-86136 Augsburg (DE)
(72) Erfinder: Seidel, Lutz, W-8900 Augsburg (DE); Seibold, Hans, W-8901 Anhausen (DE); Krauth, Wolfgang, W-8901 Friedberg-Wulfertshausen (DE)
(74) Vertreter: Sasse, Volker, Dipl.-Ing.

(56) Entgegenhaltungen:
- DE-A- 2 015 239
- DE-A- 2 130 721
- DE-A- 2 254 371
- US-A- 2 326 746
- US-A- 2 382 997

## Beschreibung

Die Erfindung betrifft ein Schneidgerät der im Oberbegriff des Patentanspruchs 1 angegebenen Art. Eine derartige Vorrichtung ist dem Dokument DE-A-2 015 239 zu entnehmen.

Wenn ein solches Schneidgerät in einer Schlauchwaren-Öffnungsvorrichtung verwendet wird, dann wird die durchlaufende Schlauchware mit ihrer Trennlinie so auf das Schneidelement ausgerichtet, daß der Schnitt möglichst exakt entlang der vorgegebenen Trennlinie erfolgt. Dazu dreht die Schlauchwaren-Öffnungsvorrichtung die Schlauchware jeweils relativ zum stationär angeordneten Schneidgerät. Bei höheren Warenlaufgeschwindigkeiten und stark verdrillter Schlauchware ist es schwierig, entlang der Trennlinie zu schneiden, insbesondere wenn die Ware beim Übergang von der Öffnungsvorrichtung zum Schneidmesser flattert oder schlägt.

Der Erfindung liegt die Aufgabe zugrunde, ein Schneidgerät der eingangs genannten Art zu schaffen, das einen exakten Schnitt entlang der Trennlinie auch bei hohen Warenlaufgeschwindigkeiten ermöglicht.

Die gestellte Aufgabe wird erfindungsgemäß mit den im kennzeichnenden Teil des Patentanspruchs 1 angegebenen Merkmalen gelöst.

Bei dieser Ausbildung sorgt die zusätzliche und unmittelbar vor dem Schneidelement angeordnete Warenführungsvorrichtung für einen korrekten Warenzulauf. Die Trennlinien-Abtastvorrichtung überwacht die exakte und fein abgestufte Ausrichtung der Trennlinie auf das Schneidelement. Unvermeidbare Eigenbewegungen der Ware beim Einlauf in das Schneidgerät werden durch diese Warenführungsvorrichtung eliminiert. Es läßt sich eine hohe Laufgeschwindigkeit der Ware bei einwandfreier Schnittgenauigkeit erzielen. Ein Verlaufen oder Flattern der Ware vor dem Schneidelement ist nicht mehr möglich.

Die Ausführungsform gemäß Anspruch 2 ist vorteilhaft, weil die Warenführungsvorrichtung und die Trennlinien-Abtastvorrichtung unmittelbar vor der Stelle wirksam sind, an der das Schneidelement in der Trennlinie zu schneiden hat. Die Ware wird für den Schnitt abgestützt, sauber geführt und bezüglich der Lage der Trennlinie überwacht.

Für die Praxis empfiehlt sich besonders die Ausführungsform gemäß Anspruch 3, weil die Führ- und Halteelemente einerseits die Ware schonend ergreifen und führen, andererseits aber eine wünschenswerte Stabilisierung der Bahn erbringen.

Mit wenig Bauraum für die Warenführungsvorrichtung kommt die Ausführungsform gemäß Anspruch 4 aus. Die Walzen, Rollen oder Bänder können relativ schmal sein, da es genügt, die Ware zumindest in einer die Schnittbreite geringfügig übersteigenden Breite abzustützen und zu führen.

Eine besonders wichtige und vorteilhafte Ausführungsform geht aus Anspruch 5 hervor. Das Schneidgerät ist bei dieser Ausbildung nicht auf die genaue Ausrichtung der Trennlinie schon vor dem Schneidgerät angewiesen, weil der Warenlauf im Schneidgerät noch so korrigiert wird, daß das Schneidelement relativ genau auf die Trennlinie trifft. Bei geringfügigem seitlichem Verlauf der Trennlinie führen die Führ- und Halteelemente die Trennlinie zum Schneidelement. Dies ermöglicht außerordentlich hohe Warenlaufgeschwindigkeiten. Waren bisher Geschwindigkeiten bis zu 60 m/min als Obergrenze für einen sauberen Schnitt möglich, so lassen sich mit dem erfindungsgemäßen Schneidgerät Warenlaufgeschwindigkeiten bis zu 120 m/min und mehr problemlos realisieren. Das Schneidgerät kann auch für andere Waren, d.h. nicht nur Maschenschlauchware, benutzt werden, die nur eine ungefähre Ausrichtung ihrer Trennlinie auf das Schneidelement erfahren und im Schneidgerät dann fein ausgerichtet werden.

Zweckmäßig ist ferner die Ausführungsform gemäß Anspruch 6, weil die Trennlinien-Abtastvorrichtung die Position der Trennlinie unmittelbar vor dem Schneidelement feststellt und die Warenführungsvorrichtung so steuert, daß die Trennlinie auf das Schneidelement trifft.

Ein feinfühliges Ansprechverhalten mit starken Nutzsignalen ergibt sich bei der Ausführungsform gemäß Anspruch 7. Hierbei ist es von besonderem Vorteil, wenn der Empfänger der Trennlinien-Abtastvorrichtung unmittelbar hinter der vorbeilaufenden Ware angeordnet ist, weil die Ware einerseits recht scharfkantig erfaßt wird und andererseits auch eine Selbstreinigung des Empfängers und auch des Senders in deren von Schmutz, Flüssigkeit, Flusen od. dgl. besonders ausgesetzten Bereichen vornimmt.

Besonders zweckmäßig ist die Ausführungsform gemäß Anspruch 8, bei der der Stellmotor die Führ- und Halteelemente betätigt, um die Trennlinie möglichst genau dem Schneidelement zuzuführen. Für eine feinfühlige und präzise Steuerung hat sich besonders ein drehzahlgeregelter Gleichstrom-Getriebemotor gezeigt, weil diese Motoren auch kleinste Drehwinkel exakt reproduzierbar steuern. Alternativ könnte auch ein Schrittschaltmotor genutzt werden.

Eine robuste, präzise arbeitende und platzsparende Ausführungsform geht weiter aus Anspruch 9 hervor. Beide Walzen werden getrennt aber synchron verstellt. Die Laufkorrektur der Ware erfolgt schonend und trotzdem wirksam. Es hat sich als sehr zweckmäßig erwiesen, den Stellmotor an der in Warenlaufrichtung den Führ- und Halteelementen gegenüberliegenden Seite des Schneidelements anzuordnen, weil dadurch für beide Walzen mit nur einem Stellmotor ausgekommen wird, der im Schneidgerät an einer Stelle angeordnet ist, wo die Ware schon geschnitten ist und deshalb der Platzbedarf für den Stellmotor nur eine untergeordnete Rolle spielt.

Montage- und einstellungstechnisch ist die Ausführungsform gemäß Anspruch 10 vorteilhaft.

Bei der Ausführungsform gemäß Anspruch 11 bestimmt die Andruckfeder die Haltekraft der Führ- und Halteelemente. Durch eine Verstellung der Federkraft läßt sich eine individuelle Anpassung an die Empfindlichkeit der Ware erreichen.

Zweckmäßig ist ferner die Ausführungsform gemäß Anspruch 12, weil zum Korrigieren des Warenlaufs überlagerte Schrägstellbewegungen und Seitwärtsbewegungen der Walzen wirksam sind. Es kann auf diese Weise auf der relativ kurzen Laufstrecke der Ware bis zum Schneidelement eine kräftige Korrektur erzeugt werden.

Um Schäden an der Ware zu vermeiden und weil in der Praxis ohnedies schon eine grobe Ausrichtung der Trennlinie stromauf des Schneidelements erfolgt, kann der Verstellbereich gemäß Anspruch 13 begrenzt sein.

Die Ausführungsform gemäß Anspruch 14 ist von besonderer Bedeutung. Das Schneidgerät mit seiner Warenführ- und Trennlinien-Abtastvorrichtung ermöglicht nämlich in der Schlauchwaren-Öffnungs- und -Drehvorrichtung außerordentlich hohe Laufgeschwindigkeiten, weil der Korb nur für eine Grobausrichtung der Trennlinie verantwortlich ist, während die Feinausrichtung der Trennlinie auf das Schneidelement direkt im Schneidgerät mit der zusätzlichen Warenführungsvorrichtung erfolgt. Ferner kann auf besonders zweckmäßige Weise die Trennlinien-Abtastvorrichtung im Schneidgerät zum Ansteuern des Drehantriebs des Korbs benutzt werden. Dies ist aber nicht notwendigerweise so, sondern es kann auch eine eigene Fühlvorrichtung vorgesehen sein, um den Drehantrieb des Korbs anzusteuern.

Anhand der Zeichnung werden Ausführungsformen des Erfindungsgegenstandes erläutert.

Es zeigen:
- Figur 1: eine Schnittansicht einer Schlauchwaren-Öffnungs- und -Drehvorrichtung mit einem Schneidgerät und
- Figur 2 und 3: zwei einander zugeordnete Ansichten eines Schneidgeräts.

In Figur 1 ist eine Vorrichtung V zum Öffnen und Drehen laufender Ware Y gezeigt, die bei der Bearbeitung, von z.B. Maschenschlauchware, eingesetzt wird, um die ggfs. verdrehte Schlauchware fortlaufend zu öffnen, in Querrichtung zu dehnen und entlang einer vorbestimmten Trennlinie, z.B. einer Fallmasche oder einer aufgebrachten Markierungslinie, aufzuschneiden, ehe die Ware als ausgebreitete Bahn weiterbearbeitet wird. Die Ware V wird in Warenlaufrichtung W über einen Korb K geführt, von diesem geöffnet und dann durch ein Schneidgerät G hindurchgezogen und aufgeschnitten. Damit das Schneidgerät G exakt entlang der Trennlinie schneidet, wird der Korb K gedreht, um die Trennlinie dem Schneidgerät G ausgerichtet zuzuführen.

Die Vorrichtung besteht aus einem Tragarm T und einer Säule S, die eine Achse A des Korbs K definiert. Das Schneidgerät G ist an der in Warenlaufrichtung W vorderen Seite des Korbs K nahe an diesem positioniert und im Tragarm T parallel verschiebbar geführt. Eine Verstellvorrichtung B dient zum Verändern des Hülldurchmessers des Korbes K (minimaler Hülldurchmesser D₁, vergrößerter Hülldurchmesser D₂), und zum Verstellen des Schneidgeräts G zur Anpassung an den jeweiligen Hülldurchmesser.

Der Korb K besteht aus Stäben 1, deren jeder mit seinem hinteren Ende 2 in einer Halterung 3 verschwenkbar abgestützt ist, und aus einer vorderen Halterung 5 für jedes vordere Ende 4 des Stabs. Die Halterungen 3, 5 sind relativ zur Säule S drehbar. Die Säule S besitzt ein stationäres Rohr 7, auf dem über Drehlager 8 ein Drehkranz 9 drehbar ist. Die erste Halterung 3 weist ebenfalls einen Drehkranz 3' auf, der über Lager 10 auf einem Teleskoprohr 11 drehbar gelagert ist, das sich relativ zum Rohr 7 axial hin- und herschieben läßt. Mit dem Drehkranz 3' ist ein Außenrohr 12 verbunden. Im Teleskoprohr 11 ist als Drehantrieb 13 zum Drehen des Drehkranzes 3' ein Motor gekapselt untergebracht. Ferner ist am Drehkranz 3' ein etwa halbkugeliger Körper 14 befestigt.

Für jeden Stab 1 ist ein Schwenk-Biege-Getriebe Z mit einem geraden Hebel 15 und einem geraden Spreizhebel 19 vorgesehen. Der Hebel 15 ist in einem Anlenkpunkt 16 angelenkt. Das andere Ende des Hebels 15 ist in einem Widerlager 18 in einem auf dem Außenrohr 12 befestigten Drehkranz 17 schwenkbar. Der Spreizhebel 19 ist in einem Schwenklager 20 im Drehkranz 9 schwenkbar abgestützt und am Hebel 15 bei 21 angelenkt. Die hintere Halterung ist mit der Verstellvorrichtung B axial verstellbar, die z.B. ein Handrad 31a, eine Antriebsspindel 23 im Tragarm T, ein Kegelradgetriebe 24 und eine Stellspindel 25 in der Säule S aufweist, wobei die Stellspindel 25 mit dem Teleskoprohr 11 gekoppelt ist. Diese Spindeln 23, 25 sind jeweils mit Faltenbälgen 32, 32a gegen Staub und Korrosion geschützt.

Die Antriebsspindel 23 treibt über eine Stellmutter 27 ein Gleitstück 26, an der das Schneidgerät G angebracht ist. Dieses weist ein Schneidelement 28, z.B. eine angetriebene Trennscheibe, auf, sowie eine Warenführungsvorrichtung E mit Walzen 29, zwischen denen die vom Korb K ablaufende Ware Y erfaßt und zum Schnitt geführt wird. Ferner ist eine Trennlinien-Abtastvorrichtung M im Schneidgerät G angeordnet.

Die vorderen Enden 4 der Stäbe 1 sind gerundet abgebogen. Diese Abbiegungen 30 bilden Anschläge für den kleinsten Hülldurchmesser D₁.

Die Vorrichtung arbeitet wie folgt:
Die Ware Y wird über den Korb K geführt, wobei die Trennlinie auf das Schneidelement 28 zumindest grob ausgerichtet ist, wenn die Ware Y zwischen den Walzen 29 hindurchläuft. Mittels nicht dargestellter Fühleinrichtungen oder mittels der Trennlinien-Abtastvorrichtung M wird über den Drehantrieb 13 der Korb K so gedreht, daß die Trennlinie zumindest grob auf das Schneidelement 28 trifft. Um den Hülldurchmesser auf den Wert D₂ zu vergrößern, wird mittels der Verstellvorrichtung B die Halterung 3 nach oben gefahren. Dieser Bewegung folgt der Drehkranz 17, so daß die Hebel 15 und die Stäbe 1 von den Spreizhebeln 19 nach außen geschwenkt werden. Mit zunehmendem Verschwenken der Hebel 15 nach außen wird der lineare Abstand zwischen den vorderen und hinteren Enden 2, 4 der Stäbe 1 verkürzt, so daß die konvexe Biegung B₂, die einen parabelförmigen Verlauf hat, der Stäbe 1 nach außen allmählich zunimmt und dabei die Bewegung der Halterung 3 so kompensiert wird, daß die vorderen Enden 4 der Stäbe in etwa senkrecht zur Säulenachse A entlang einer Bahn F nach außen fahren. Der in Warenlaufrichtung W gesehene Abstand zum Schneidgerät G bleibt unverändert. Gleichzeitig wird über das Gleitstück 26 das Schneidgerät G mitverstellt, so daß es auf den jeweiligen Hülldurchmesser D₁, D₂ ausgerichtet ist.

Gemäß den Figuren 2 und 3 weist das Schneidgerät G ein Gehäuse 50 auf, in dem das Schneidelement 28 mit seinem Antrieb gelagert und durch eine Abdeckung R abgesichert ist. Vor dem Schneidelement sind die Warenführungsvorrichtung E und die Trennlinien-Abtastvorrichtung M im Gehäuse 50 angeordnet. Die Warenführungsvorrichtung E weist Führ- und Halteelemente N auf, im vorliegenden Ausführungsbeispiel ein Paar Walzen 29, die relativ schmal sind und mit ihren Walzenachsen parallel zur Drehachse des Schneidelements 28 liegen. Die Walzen 29 weisen eine griffige oder auch eine mit einem Überzug aus Gummi bestehende Oberfläche auf, um die Ware schlupffrei erfassen und ausregeln zu können. Die erste, in Figur 3 linke Walze 29 ist an einem Arm 35 gelagert, der um eine erste stationäre Stellachse 33 schwenkbar und mit einem Stellelement 37 verbunden ist. Der Arm 35 bildet mit dem Stellelement 37 einen Winkelhebel, der in seiner Beuge um die Stellachse 33 schwenkbar ist. In Warenlaufrichtung W nach dem Schneidelement 28 ist ein Stellmotor 41 im Gehäuse 50 gelagert, z.B. ein drehrichtungsumkehrbarer Elektromotor, der einen Gelenkpunkt 40 um eine Achse 40' verschwenken kann, die zur Stellachse 33 parallel ist. Zweckmäßig ist der Gelenkpunkt an einer Kurbel angeordnet. Das Stellelement 37 ist mit dem Gelenkpunkt 40 mittels eines Kuppelgliedes P, vorzugsweise einem längsverstellbaren Lenker 39, zur gemeinsamen Bewegung gekuppelt. Das Kuppelglied P ist am Stellelement 37 in einem Gelenkpunkt 38 und am Gelenkpunkt 40 angelenkt.

Die zweite und in Figur 3 rechte Walze 29 ist an einem Arm 36 drehbar gelagert und wird über eine Andruckfeder 47 an die Gegenwalze angelegt. Der Arm 37 ist um eine zur Walzenachse parallele Gelenkachse 43 schwenkbar an einem Halter 44 gelagert, der um eine zweite, stationäre Stellachse 34 im Gehäuse 50 schwenkbar ist. Die Stellachsen 33, 34 fluchten miteinander und sind in gehäusefesten Lagerbüchsen gehalten. Am Halter 44 ist ein in Figur 2 hinter dem Stellelement 37 liegendes Stellelement angeordnet, das über einen längseinstellbaren Lenker 46 mit dem Gelenkpunkt 40 verbunden ist. Die Anlenkung zwischen dem Lenker 46 und dem Stellelement der zweiten Walze 29 ist mit 45 bezeichnet.

Die Trennlinien-Abtastvorrichtung M weist einen ins Gehäuse 50 eingebauten, z.B. opto-elektronischen Fühler mit einem Empfänger 47'' und einem Sender 47' auf, dessen Fühlbereich (siehe Figur 2) sich quer zur Warenlaufrichtung W erstreckt und mindestens so breit ist, wie der Stellbereich der Walzen 29. Vorzugsweise ist der Empfänger 47'' im Schneidtisch eingebaut. Zweckmäßigerweise ist der Schwenkbereich der Arme 35, 36 um die Stellachsen 33, 34 auf ca. 15° zu jeder Seite begrenzt. Die Ware Y wird möglichst dicht am Empfänger 47'' vorbeigeführt, um eine scharfe Abtastkontur zu erhalten und auch Selbstreinigung der wichtigsten Teil am Empfänger 47'' zu schaffen.

Die Trennlinien-Abtastvorrichtung M stellt Abweichungen der Lage der Trennlinie von einer Sollage fest und erzeugt Steuersignale für den Stellmotor 41, der die Walzen 29 entgegen der Verlaufsrichtung verschwenkt, um die Trennlinie an das Schneidelement 28 hinzuführen.

## Patentansprüche

1. Schneidgerät für laufende Ware, insbesondere für Maschen-Schlauchware in einer Schlauchwaren-Öffnungsvorrichtung, mit einem in einem stationären Gehäuse angeordneten Schneidelement (28), über das die Ware (Y) mit einer warenfesten Soll-Trennlinie von einer Warenführungsvorrichtung ausgerichtet geführt wird, die von einer Trennlinien-Abtastvorrichtung (M) gesteuert ist, dadurch gekennzeichnet, daß dem Schneidelement (28) eine weitere, jedoch fein ausrichtbare Warenführungsvorrichtung (E) unmittelbar vorgesetzt ist, die von der Trennlinien-Abtastvorrichtung (M) gesteuert ist.

2. Schneidgerät nach Anspruch 1, dadurch gekennzeichnet, daß die Trennlinien-Abtastvorrichtung (M) und die zusätzliche Warenführungsvorrichtung (E) in das Gehäuse (50) baulich eingegliedert sind.

3. Schneidgerät nach Anspruch 1, dadurch gekennzeichnet, daß die Warenführungsvorrichtung (E) die Ware (Y) von beiden Seiten erfassende und elastisch klemmende Führ- und Halteelemente (N) aufweist.

4. Schneidgerät nach Anspruch 3, dadurch gekennzeichnet, daß die Warenführ- und Halteelemente (N) Walzen (29), Rollen oder Bänder sind.

5. Schneidgerät nach einem der Ansprüchen 1 bis 4, dadurch gekennzeichnet, daß die Führ- und Halteelemente (N) der Warenführungsvorrichtung (E) quer zur Warenlaufrichtung (W) hin- und herverstellbar, vorzugsweise verschiebbar und/oder schrägstellbar, angeordnet sind.

6. Schneidgerät nach Anspruch 1, dadurch gekennzeichnet, daß die Trennlinien-Abtastvorrichtung (M) in Warenlaufrichtung (W) zwischen der Warenführungsvorrichtung (E) und dem Schneidelement (28) angeordnet ist.

7. Schneidgerät nach Anspruch 1, dadurch gekennzeichnet, daß die Trennlinien-Abtastvorrichtung (M) ein opto-elektronischer Fühler mit quer zur Laufrichtung ausgerichtetem Fühlbereich ist, der beiderseits der Ware (Y) Empfänger (47'') und Sender (47') aufweist.

8. Schneidgerät nach einem der Ansprüche 1 bis 7, dadurch gekennzeichnet, daß ein Stellmotor (41), vorzugsweise ein drehrichtungsumkehrbarer Elektromotor, vorgesehen ist, der zumindest mit der Trennlinien-Abtastvorrichtung (M) in signalübertragender Verbindung steht und mit Stellelementen (37) der Führ- und Halteelemente (N) gekuppelt ist.

9. Schneidgerät nach Anspruch 5, dadurch gekennzeichnet, daß die Führ- und Halteelemente (N) zwei einen Walzenspalt bildende Walzen (29) sind, daß die erste Walze (29) an einem in etwa in Warenlaufrichtung (W) liegenden Arm (35) gelagert ist, der um eine zur Walzenachse senkrechte und in Warenlaufrichtung mit einem Abstand vor der Walzenachse angeordnete, stationäre erste Stellachse (33) schwenkbar und mit dem Stellelement (37) der ersten Walze (29) verbunden ist, daß die zweite Walze (29) an einem in etwa in Warenlaufrichtung liegenden Arm (36) gelagert ist, der um eine zur Walzenachse parallele Gelenkachse (43) an einem Halter (44) schwenkbar ist, der seinerseits an einer zur ersten stationären Stellachse (33) koaxialen zweiten stationären Stellachse (34) schwenkbar gelagert ist, daß das Stellelement der zweiten Walze (29) am Halter (44) angeordnet ist, und daß beide Stellelemente mittels Kuppelgliedern (P) mit einem vom Stellmotor (41) um eine zu den Stellachsen (33, 34) parallele Achse (40') drehbaren Gelenkpunkt (40) verbunden sind.

10. Schneidgerät nach Anspruch 9, dadurch gekennzeichnet, daß die Kuppelglieder (P) längsverstellbare Lenker (39, 46) sind.

11. Schneidgerät nach Anspruch 9, dadurch gekennzeichnet, daß der Arm (36) durch eine Walzen-Andruckfeder (47) beaufschlagt ist.

12. Schneidgerät nach Anspruch 5 oder 9, dadurch gekennzeichnet, daß jeder Arm (35, 36) mit dem Stellelement (37) jeweils einen Winkelhebel bildet, der in seiner Beuge an der stationären Stellachse (33, 34) derart gelagert ist, daß die Walzen (29) schräg zur Warenlaufrichtung anstellbar und zusätzlich seitlich versetzbar sind.

13. Schneidgerät nach Anspruch 9 oder 12, dadurch gekennzeichnet, daß der Schwenkbereich der Stellelemente (37) um die Stellachse (33, 34) auf ca. 15° zu jeder Seite begrenzt ist.

14. Schneidgerät nach einem der Ansprüche 1 bis 13, dadurch gekennzeichnet, daß das Schneidgerät (G) in einer Schlauchwaren-Öffnungs- und -Drehvorrichtung (V) in Warenlaufrichtung (W) hinter einem zur Drehung um seine Längsachse (A) antreibbaren Korb (K) angeordnet ist, und daß die Trennlinien-Abtastvorrichtung (M) des Schneidgeräts (G) oder eine andere Trennlinien-Abtastvorrichtung mit einem Drehantrieb (13) des Korbs (K) in signalübertragender Steuer-Verbindung steht, derart, daß die Ware (Y) mit der Trennlinie mittels des Korbs (K) grob und zusätzlich mittels der Warenführungsvorrichtung (E) fein auf das Schneidelement (28) ausrichtbar ist.

## Claims

1. Cutting device for a moving web (Y), in particular for a tubular mesh web in a tubular web expander, with a cutting element (28) being arranged in a stationary case (50), said web (Y) comprising a nominal cutting line moving with the web (Y) and being arranged guided by means of a web guiding device, said web guiding device being controlled by a nominal cutting line sensing device (M), characterized in that an additional fine adjusting web guiding device (E) is provided immediately before the cutting element (28), said web guiding device (E) being controlled by the nominal cutting line sensing device (M).

2. Cutting device according to claim 1, characterized in that the nominal cutting line sensing device (M) and the additional web guiding device (E) are provided within the case (50).

3. Cutting device according to claim 1, characterized in that the web guiding device (E) contains flexibly clamping guiding and holding elements (N) gripping the web (Y) from both sides.

4. Cutting device according to claim 3, characterized in that the web guiding and holding elements (N) are rollers (29), rolls or ribbons.

5. Cutting device according to one of claims 1 to 4, characterized in that the guiding and holding elements (N) of the web guiding device (E) are movable from side to side transversal to the direction (W) of the moving web (Y), in particular said guiding and holding elements (N) are shiftable and/or slantable arranged.

6. Cutting device according to claim 1, characterized in that the nominal cutting line sensing device (M) is provided between the web guiding device (E) and the cutting element (28) seen in the direction (W) of the moving web (Y).

7. Cutting device according to claim 1, characterized in that the nominal cutting line sensing device (M) is an electro-optical sensor with a sensing area being orientated transversal to the direction (W) of the moving web (Y), said electro-optical sensor comprising an emitter (47') and a detector (47'') at opposite sides of the web (Y).

8. Cutting device according to one of claims 1 to 7, characterized in that a control servo (41), in particular a direction of rotation reversable electric motor, is provided said control servo (41) being at least connected with the nominal cutting line sensing device (M) in a signal transmitting manner and being coupled with servo elements (37) of the guiding and holding elements (N).

9. Cutting device according to claim 5, characterized in that the guiding and holding elements (N) are two rollers (29) forming a roller slot, that the first roller (29) is carried at an arm (35) extending by accident in the direction (W) of the moving web (Y), said arm (35) being pivotable about a first stationary pivot axis (33) which is perpendicular to the direction (W) of the moving web (Y) and arranged upstream the axis of the roller (29) with a distance, said arm (35) being connected with the servo element (37) of the first roller (29), that the second roller (29) is carried at an arm (36) extending by accident in the direction (W) of the moving web (Y), said arm (36) being pivotable about a hinge axis (43) which is parallel to the axis of the roller (29) and provided at a holder (44), said holder being pivotably carried at a second stationary pivot axis (34) which is coaxial to the first stationary pivot axis (33), that the servo element of the second roller (29) is arranged at the holder (44), and that both servo elements are connected with a coupling point (40) by coupling means (P), said coupling point (40) being pivotable by means of the servo motor (41) around an axis (40') which is parallel to the pivot axis (33, 34).

10. Cutting device according to claim 9, characterized in that the coupling means (P) are longitudonally movable guide rods (39, 46).

11. Cutting device according to claim 9, characterized in that the arm (36) is forced by a roller pressing spring (47).

12. Cutting device according to claim 5 or 9, characterized in that each arm (35, 36) together with the servo element (37) is forming an angle lever, which is carried at its knee-bending at the stationary pivot axis (33, 34) in a way, that the roller (29) is slantable with respect to the direction (W) of the moving web (Y) and additionally shiftable sideway.

13. Cutting device according to claim 9 or 12, characterized in that the pivot angle of the servo elements (37) about the pivot axis (33, 34) is limited to about 15° at both sides.

14. Cutting device according to one of claims 1 to 13, characterized in that the cutting device (G) is arranged in a tubular web expander and rotator (V) downstream of a basket (K) seen in the direction (W) of the moving web (Y), said basket (K) being rotatably driven around its length axis (A), and that the nominal cutting line sensing device (M) of the cutting device (G) or another nominal cutting line sensing device is connected with a pivot drive (13) of the basket (K) in a signal transmitting control manner, resulting a rough alignement of the web (Y) with the basket (K) and additionally a fine adjustment of the web (Y) to the cutting element (28) by the web guiding device (E).

## Revendications

1. Appareil de coupe d'étoffe en mouvement, en particulier de tricot tubulaire dans un dispositif d'ouverture de tricot tubulaire, comportant un élément coupant (28) placé dans une boîte fixe et sur lequel passe une ligne de séparation prévue de l'étoffe (Y) alignée par un dispositif de guidage d'étoffe qui est commandé par un dispositif de palpage de ligne de séparation (M), caractérisé par le fait qu'immédiatement avant l'élément coupant (28) est placé un autre dispositif de guidage d'étoffe (E) pouvant être aligné de manière fine qui est commandé par le dispositif de palpage de ligne de séparation (M).

2. Appareil de coupe selon la revendication 1, caractérisé par le fait que le dispositif de palpage de ligne de séparation (M) et le dispositif supplémentaire de guidage d'étoffe (E) sont incorporés dans la boîte (50).

3. Appareil de coupe selon la revendication 1, caractérisé par le fait que le dispositif de guidage d'étoffe (E) présente des éléments de guidage et de maintien (N) qui saisissent et serrent élastiquement l'étoffe (Y) des deux côtés.

4. Appareil de coupe selon la revendication 3, caractérisé par le fait que les éléments de guidage et de maintien d'étoffe (N) sont des cylindres (29), des galets ou des bandes.

5. Appareil de coupe selon l'une des revendications 1 à 4, caractérisé par le fait que les éléments de guidage et de maintien (N) du dispositif de guidage d'étoffe (E) sont montés de façon à pouvoir être déplacés de côté et d'autre, de préférence translatés et/ou inclinés, perpendiculairement à la direction de mouvement (W) de l'étoffe.

6. Appareil de coupe selon la revendication 1 , caractérisé par le fait que le dispositif de palpage de ligne de séparation (M) est placé, dans la direction de mouvement (W) de l'étoffe, entre le dispositif de guidage d'étoffe (E) et l'élément coupant (28).

7. Appareil de coupe selon la revendication 1, caractérisé par le fait que le dispositif de palpage de ligne de séparation (M) est un capteur optoélectronique à domaine de détection orienté perpendiculairement à la direction de mouvement qui présente de part et d'autre de l'étoffe (Y) des récepteurs (47'') et des émetteurs (47').

8. Appareil de coupe selon l'une des revendications 1 à 7, caractérisé par le fait qu'il est prévu un servomoteur (41), de préférence un moteur électrique à sens de rotation réversible, qui est en liaison de transmission de signaux au moins avec le dispositif de palpage de ligne de séparation (M) et accouplé à des éléments de manoeuvre (37) des éléments de guidage et de maintien (N).

9. Appareil de coupe selon la revendication 5, caractérisé par le fait que les éléments de guidage et de maintien (N) sont deux cylindres (29) formant un interstice, que le premier cylindre (29) est monté sur un bras (35) orienté à peu près dans la direction de mouvement (W) de l'étoffe qui peut tourner autour d'un premier axe fixe de manoeuvre (33) perpendiculaire à l'axe du cylindre et placé, dans la direction de mouvement de l'étoffe, une certaine distance en amont de l'axe du cylindre et est relié à l'élément de manoeuvre (29) du premier cylindre (29), que le deuxième cylindre (29) est monté sur un bras (36) orienté à peu près dans la direction de mouvement de l'étoffe qui peut tourner autour d'un axe d'articulation (43) parallèle à l'axe du cylindre sur un support (44) qui est lui-même monté tournant sur un deuxième axe fixe de manoeuvre (34) coaxial avec le premier axe fixe de manoeuvre (33), que l'élément de manoeuvre du deuxième cylindre (29) est placé sur le support (44), et que les deux éléments de manoeuvre sont reliés au moyen d'organes d'accouplement (P) à un point d'articulation (40) que le servomoteur (41) peut faire tourner autour d'un axe (40') parallèle aux axes de manoeuvre (33, 34).

10. Appareil de coupe selon la revendication 9, caractérisé par le fait que les organes d'accouplement (P) sont des bielles mobiles longitudinalement (39, 46).

11. Appareil de coupe selon la revendication 9, caractérisé par le fait que sur le bras (36) agit un ressort de serrage de cylindre (47).

12. Appareil de coupe selon l'une des revendications 5 et 9, caractérisé par le fait que chaque bras (35, 36) forme avec l'élément de manoeuvre (37) un levier coudé qui est monté à son pli sur l'axe fixe de manoeuvre (33, 34) de façon telle que les cylindres (29) puissent être inclinés par rapport à la direction de mouvement de l'étoffe et en plus déplacés latéralement.

13. Appareil de coupe selon l'une des revendications 9 et 12, caractérisé par le fait que le domaine de rotation des éléments de manoeuvre (37) autour de l'axe de manoeuvre (33, 34) est limité de chaque côté à environ 15°.

14. Appareil de coupe selon l'une des revendications 1 à 13, caractérisé par le fait que l'appareil de coupe (G) est placé dans un dispositif d'ouverture et de rotation de tricot tubulaire (V), dans la direction de mouvement (W) de l'étoffe, en aval d'un panier (K) pouvant être soumis à rotation autour de son axe longitudinal (A), et que le dispositif de palpage de ligne de séparation (M) de l'appareil de coupe (G) ou un autre dispositif de palpage de ligne de séparation est en liaison de commande par transmission de signaux avec une commande de rotation (13) du panier (K) de façon telle que la ligne de séparation de l'étoffe (Y) puisse être alignée sur l'élément coupant (28) de façon grossière au moyen du panier (K) et en plus de façon fine au moyen du dispositif de guidage d'étoffe (E).
